# EUROPÄISCHE PATENTSCHRIFT

(11) **EP 0 136 388 B1**
(45) Veröffentlichungstag und Bekanntmachung des Hinweises auf die Patenterteilung: **04.01.1989**
(21) Anmeldenummer: 83710062.7
(22) Anmeldetag: 07.09.1983
(51) Int. Cl.: F24H 9/12

(54) **Gehäuse für die Einbringung eines Thermostat-Ventileinsatzes**
Housing for fitting a thermostatic valve
Cartouche pour monter un corps d'un robinet thermostatique

(43) Veröffentlichungstag der Anmeldung: 10.04.1985
(73) Patentinhaber: König, Harry, D-6472 Altenstadt 2 (DE)
(72) Erfinder: König, Harry, D-6472 Altenstadt 2 (DE); Schlögel, Rolf, D-6471 Kefenrod (DE)
(74) Vertreter: Weber, Otto Ernst, Dipl.-Phys.

(56) Entgegenhaltungen:
- DE-A- 2 527 132
- FR-A- 1 530 659
- FR-A- 2 314 452

## Beschreibung

Durch die DE-A-2 527 132 ist eine Anschlußvorrichtung für einen Heizkörper einer Warmwasserheizungsanlage mit zwei übereinander angeordneten, je über einen Anschlußnippel mit einer Anschlußöffnung des Heizkörpers sowie untereinander über eine Rohrleitung verbundenen Gehäusen bekannt, von denen das untere einen ersten Stutzen zum Anschluß an die Vorlaufleitung der Anlage und einen zweiten Stutzen zum Anschluß an die Rücklaufleitung der Anlage aufweist, und das obere Gehäuse eine stirnseitige Öffnung zur Aufnahme von Teilen eines Ventils, insbesondere eines Thermostatventils, besitzt.

Die beiden Gehäuse mit den Anschlußöffnungen des Heizkörpers sind z. B. durch Schweißen verbunden, und in die stirnseitige Öffnung des oberen Gehäuses ist eine Wechselsitzventilhülse eingesetzt, die zwischen Ventilsitz und einem Thermostat-Ventileinsatz mindestens einen Durchbruch für den Wasser-Auslaß besitzt, wobei ein außerhalb der Wechselsitzventilhülse verbleibender, mit dem zum Heizkörper führenden Anschlußnippel in Verbindung stehender Verteilerraum durch zumindest eine Radialdichtung gegenüber dem Durchmesser der Ausnehmung des Gehäuses abgedichtet ist.

Da heute in der Regel sechs bis acht Thermostat-Ventile mit etwa gleichen Leistungsdaten zur Verfügung stehen, umgekehrt aber eine einheitliche Normung der Anschlüsse nicht gegeben bzw. erreichbar ist, ist man dazu gezwungen, bei Verwendung eines anderen Ventiles, die Heizplatte von dem vorhandenen Gehäusekörper abzutrennen und mit dem Gehäuse des neuen Ventiles wieder zu verschweißen.

Des weiteren ist der Heizkörperhersteller dazu gezwungen, entweder die Endmontage der aus Heizplatten zu bildenden Heizkörper dem Heizungsmonteur zu überlassen oder eine oder mehrere entsprechend den Ventilkonzeptionen abgestimmte Typen in sein Programm aufzunehmen.

Dieses Vorgehen ist in höchstem Maße unwirtschaftlich, da es einmal die Lagerhaltung verteuert und zum anderen die Ersatzteilbeschaffung beeinträchtigt.

Es ist deshalb Aufgabe dieser Erfindung, ein einheitliches Gehäuse zu nennen, das in Verbindung mit Einbauten die Verwendung unterschiedlicher Ventileinsätze und damit die Fertigmontage der Heizkörper aus Heizkörperplatten beim Heizkörperhersteller, ohne Einschränkung auf ein bestimmtes Ventilfabrikat, zuläßt.

Die erfindungsgemäße Lösung dieser Aufgabe sieht ein Gehäuse mit mehreren Wechselsitzventilhülsen für die Einbringung unterschiedlicher Thermostat-Ventileinsätze für die Warmwasserzuführung zwischen zwei Heizkörpern eines Flachheizkörpers vor, wobei das Gehäuse ein Innengewinde, eine Innenlänge mit Dichtungsführungen und einen Innendurchmesser aufweist, die den äußeren Abmessungen der Wechselsitzventilhülsen entsprechen, deren Innendurchmesser zur Aufnahme der Thermostat-Ventileinsätze unterschiedlich groß sind.

Die Beschränkung des Gehäuses auf ein einheitliches Aufnahmegewinde, auf eine einheitliche zylindrische Einsatzausnehmung mit einheitlichem Durchmesser, sowie auf eine einheitliche Dichtungsführung vorbestimmter Länge ermöglicht die Einbringung von in ihrer äußeren Gestaltung einheitlichen Wechselsitzventilhülsen, die in ihrer inneren Ausbildung jeweils dem aufzunehmenden Thermostat-Ventileinsatz angepaßt sind.

Diese Lösung wird der Aufgabenstellung in vollem Umfang gerecht, d. h. es können über unterschiedliche Wechselsitzventilhülsen und mit diesen korrespondierende unterschiedliche Thermostat-Ventileinsätze eingebracht werden, so daß ein aus zwei Heizplatten gefertigter Heizkörper grundsätzlich von dem Heizkörperhersteller fertig montiert werden kann.

Die weiteren Vorteile, d. h. die Auswechselbarkeit der Systeme, ist im Hinblick auf die nicht absolut gleichbleibend anzusehenen Liefermöglichkeiten von großer Bedeutung.

Fällt z. B. ein Lieferant aus, so obliegt dem Heizkörperherstellet lediglich eine dem Ersatzprodukt entsprechende Wechselsitzventilhülse als "Adapter" einzusehzen.

Es wird weiter vorgeschlagen, daß die Wechselsitzventilhülsen einschubseitig durch einen elastischen Axialdichtring und im Bereich der Dichtungsführung durch einen elastischen Radialdichtring gegen das Gehäuse abgedichtet sind.

Das erfindungsgemäße Gehäuse zur Einbringung eines Thermostat-Ventileinsatzes wird durch die beigefügte Zeichnung einer beispielsweisen Ausführung näher erläutert.
Figur 1 zeigt das mit den Heizplatten verbundene Gehäuse einschließlich der Wechselsitzventilhülse mit eingeschraubtem Thermostat-Ventileinsatz in Explosionsdarstellung.
Figur 2 zeigt Figur 1 in endmontierter Zusammenstellung.

Das Gehäuse 1 ist ein mit einer zylindrischen Ausnehmung versehenes Vierkantprofilstück, das ventilseitig mit einem Aufnahmegewinde 1' für den Thermostat-Ventileinsatz 7 versehen ist und dem, entgegengesetzt gerichtet, das Warmwasserheizungssystem in Pfeilrichtung (Fig. 2) anschließbar ist.

Das Aufnahmegewinde 1' für den Thermostat-Ventileinsatz 7, die Länge der Ausnehmung 5 und deren Durchmesser 5' sind dabei grundsätzlich gleich dimensioniert und für die Aufnahme eines mit Ausnahme der Länge 5 korrespondierenden Wechselsitzventilhülse 3 ausgebildet.

Das Längenmaß 5 weist etwa eine 20 %-ige Überlänge auf, um fallweise von der Regellänge 5" abweichend konzipierte Wechselsitzventhülsen 3 aufnehmen zu können.

Die Abdichtung der Wechselsitzventilhülse 3 zum Gehäuse 1 erfolgt gewindeseitig durch eine elastischen Axialdichtring 3' und im Längenbereich der Dichtungsführung 4 durch einen elastischen Radialdichtring 4'.

Das Gehäuse 1 ist über mit ihm verbundene Anschlußnippel 2 beidseitig mit je einem Heizkörper 6 verbunden.

Die Verbindung erfolgt im allgemeinen durch ein Widerstandspreßschweißverfahren, wobei in den Heizkörpern 6 nicht eingezeichnete Stützringe zur Aufnahme des erforderlichen auszuübenden Druckes vorgesehen sind.

Die Anschlußnippel 2 sind ein einer solchen Lage im Gehäuse 1 angeordnet, daß bei geöffnetem Thermostat-Ventileinsatz 7 und damit bei geöffnetem Auslaß 8 der Wechselsitzventilhülse 3 eine Strömungsverbindung mit den Heizkörpern 6 gegeben ist.

Der Thermostat-Ventileinsatz 7 kann bei gleichzeitigem Austausch der Wechselsitzventilhülse 3 gegen einen Thermostat-Ventileinsatz 7 anderen Types ausgewechsel werden, ohne daß die Verbindung des Gehäuses 1 mit den Heizkörpern 6 gelöst werden muß.

Es wird hierbei davon ausgegangen, daß in praxi die Lage des Ventilsitzes bei Öffnung in der Wechselsitzventilhülse 3 den Auslaß 8 in die Heizkörper 6 auf jeden Fall freigibt.

## Patentansprüche

1. Gehäuse (1) mit mehreren Wechselsitzventilhülsen (3) für die Einbringung unterschiedlicher Thermostat-Ventileinsätze (7) für die Warmwasserzuführung zwischen zwei Heizkörpern (6) eines Flachheizkörpers, wobei das Gehäuse (1) ein Innengewinde (1'), eine Innenlänge (5) mit Dichtungsführung (4) und einen Innendurchmesser (5') aufweist, die den äußeren Abmessungen der Wechselsitzventilhülsen (3) entsprechen, deren Innendurchmesser zur Aufnahme der Thermostat-Ventileinsätze (7) unterschiedlich groß sind.

2. Gehäuse (1) nach Anspruch 1 dadurch gekennzeichnet, daß die Wechselsitzventilhülsen (3) einschubseitig durch einen elastischen Axialdichtung (3') und in Bereich der Dichtungsführung (4) durch einen elastischen Radialdichtring (4') gegen das Gehäuse abgedichtet sind.

## Claims

1. A housing (1) comprising a plurality of change-over seat valve sleeves (3) for fitting different thermostat valve inserts (7) for the hot water supply between two heaters (6) of a flat radiator, with housing (1) being provided with an internal thread (1'), an internal length (5) having a sealing guide (4) and an internal diameter (5') corresponding to the outer dimensions of the change-over seat valve sleeves (3) the internal diameters of which are of different sizes for accommodating the thermostat valve inserts (7).

2. A housing according to claim 1, characterized in that the change-over seat valve sleeves (3), at the side of insertion, are sealed by a flexible axial gasket (3') and, in the area of the sealing guide (4) are sealed by a flexible radial gasket (4') against the housing.

## Revendications

1. Cartouche (1) comprenant plusieurs douilles-soupapes (3) à siège variable pour monter des corps de robinets thermostatiques intégrés (7) de types différents, en vue de la délivrance d'eau chaude entre deux corps de chauffe (6) d'un radiateur plat, la cartouche (1) comprenant un filetage intérieur (1'), une longueur interne (5) présentant une garde d'étanchéité (4), et un diamètre interne (5'), qui correspondent aux dimensions extérieures des douilles-soupapes (3) à siège variable dont les diamètres internes ont des cotes différentes afin de recevoir les corps de robinets thermostatiques intégrés (7).

2. Cartouche (1) selon la revendication 1, caractérisée par le fait que l'étanchéité des douilles-soupapes (3) à siège variable, par rapport à la cartouche, est assurée par une garniture élastique d'étanchement axial (3) côté insertion, et par une garniture élastique d'étanchement radial (4') au voisinage de la garde d'étanchéité (4).
